# EUROPÄISCHE PATENTSCHRIFT

(11) **EP 1 727 685 B1**
(45) Veröffentlichungstag und Bekanntmachung des Hinweises auf die Patenterteilung: **07.05.2014**
(21) Anmeldenummer: 05733564.8
(22) Anmeldetag: 11.03.2005
(51) Int. Cl.: B44B 5/00, B44B 5/02, B21D 22/02, B41F 19/02

(54) **PRÄGESTEMPEL ZUM HEISS- ODER KALTPRÄGEN**
STAMP FOR HOT OR COLD STAMPING
POINÇON POUR ESTAMPAGE A CHAUD OU A FROID

(30) Priorität: 24.03.2004 DE 102004014373
(43) Veröffentlichungstag der Anmeldung: 06.12.2006
(73) Patentinhaber: Hinderer + Mühlich KG, 73037 Göppingen (DE)
(72) Erfinder: MÜHLICH, Faust, 73079 Süssen (DE)
(74) Vertreter: Zinsinger, Norbert
(86) Internationale Anmeldenummer: PCT/DE2005/000439
(87) Internationale Veröffentlichungsnummer: WO 2005/095122

(56) Entgegenhaltungen:
- EP-A- 0 326 819
- EP-A- 0 340 318
- DE-B- 1 161 568

## Beschreibung

Die Erfindung betrifft einen Prägestempel mit einer Oberflächenstruktur zum Heißprägen oder zum Kaltprägen.

Beim Heißprägen werden bspw. Heißprägefolien verarbeitet, um z.B. grafische Produkte oder Kunststoffteile zu veredeln. Zum Kaltprägen kommen Prägestempel ohne Folie zur Anwendung. Dieses Prägen wird auch als Blindprägen bezeichnet.

Bei der Oberflächenstruktur kann es sich um eine Gravur o.ä. handeln.

Die bekannten, im graphischen Gewerbe zur Anwendung gelangenden Prägestempel sind üblicherweise kompakt d.h. einteilig ausgebildet, die zum Ausgleich von Toleranzen des zu beprägenden Substrates, zum Ausgleich von Toleranzen der Prägemaschine und/oder zum Ausgleich von Toleranzen des Prägestempels sogenannte Zurichtungen erforderlich machen.

Der Ausgleich der besagten Toleranzen mit Hilfe der Zurichtungen ist sehr aufwändig und resultiert in einem hohen Kostenanteil an den Gesamtkosten des jeweiligen Prägevorgangs.

Die besagten Zurichtungen werden in der betrieblichen Praxis durch Unterlegen geeigneten Materials - in den jeweils erforderlichen, d.h. verschiedenen Dicken-unter dem zu beprägenden Substrat oder Prägestempel verwirklicht. Dieses Unterlegen ist zeitaufwändig. Ein weiterer Mangel besteht darin, dass dieses Zurichten von der Erfahrung des Bedienpersonals abhängig und folglich schwer bzw. kaum reproduzierbar ist.

Es sind Prägestempel zum Heißprägen oder Stempel zum Stanzen von Etikettenpapier oder dergleichen bekannt, die eine Basislage aufweisen, an der eine Nutzlage vorgesehen ist. Die Nutzlage besteht bspw. aus Messing, Kupfer oder einem Fotopolymer und ist gravierbar, ätzbar, auswaschbar oder mittels eines Lasers strukturierbar. Die Basislage besteht aus einem ferritischen Material, um diesen bekannten Stempel magnetisch auf einen Maschinentisch oder einen Rotationskörper spannen zu können. Bei diesen bekannten Stempeln geht es also nur darum, in eine leicht bearbeitbare Nutzlage ein Motiv, d.h. die Oberflächenstruktur, einbringen zu können, und den Stempel dann einfach magnetisch auf einen Maschinentisch oder einen Rotationskörper festspannen zu können. Die Nutzlage ist bei diesen bekannten Prägestempel mit der Basislage mechanisch starr, beispielsweise durch Aufwalzen, verbunden. Eine andere Möglichkeit besteht dort darin, die Nutzlage auf die Basislage galvanisch aufzubringen. Auch hierdurch ergibt sich eine mechanisch starre Verbindung der Nutzlage mit der Basislage. Gegebenenfalls ist es auch möglich, dass die oberflächenstrukturierte Nutzlage mit der Basislage mechanisch fest verklebt ist. Ein Toleranzausgleich ist bei einer solchen zweilagigen Ausbildung des Stempels, bestehend aus der Basislage und einer oberflächenstrukturierten Nutzlage, nicht gegeben.

Aus der DE 1 161 568 B ist der Prägestempel mit einem Stempelkörper bekannt, der eine elastische Schicht aufweist. Die die Nutzlage des Prägestempels bildende elastische Schicht kann mit einer Oberflächenstruktur ausgebildet sein (Figur 5 und zugehörige Beschreibung), oder sie kann mit einer flexiblen Oberfläche aus Metall versehen sein (Figur 1 und zugehörige Beschreibung). Die elastische Schicht kann auch Einlagen z.B. in Form von Metallfolien aufweisen (Figur 3 und zugehörige Beschreibung). Ein Prägestempel mit einer Nutzlage aus einem harten Werkstoff, die eine Oberflächenstruktur aufweist, ist aus der DE 1 161 568 B weder bekannt, noch wird er durch diesen Stand der Technik nahegelegt.

Die DE 38 29 279 C2 offenbart einen zum Heißprägen vorgesehenen Prägestempel, der eine Nutzlage aufweist. Die Nutzlage besteht aus einer Gummimischung und wird mittels eines elektrischen Widerstandsheizelements beheizt. Auf der Rückseite des Widerstandsheizelementes kann eine Wärmeisolierschicht vorgesehen sein. An die Wärmeisolierschicht schließt ein Druckkissen an. Das Druckkissen ist dazu in der Lage, sich an die zu bedruckende Oberfläche eines Werkstückes formenmäßig anzupassen.

DE 198 35 993 A1 beschreibt einen Prägestempel zum Aufbringen von Markierungen auf Werkstücke. Dieser bekannte Prägestempel weist zwischen Seitenschalen einen Letternhalter auf, der zur Aufnahme von Lettern dient. An der Rückseite des Letternhalters ist eine Gummiplatte als Druckausgleichsmittel sowie eine Formplatte angeordnet.

Auch die EP 0 326 819 A2 beschreibt einen Prägestempel, wobei bei dem Prägestempel der Stempelkörper so dünnwandig ausgebildet ist, dass er sich beim Anlegen an das zu bedruckende Werkstück sich örtlich elastisch verformend an dessen Oberfläche anlegt. Der Stempelkörper weist auf seiner der Stempelfläche abgekehrten Seite ein positives Kraftübertragungsrelief auf, welches der Stempelfläche entspricht und ähnlich zu dieser ausgebildet ist. Auf der der Stempelfläche abgekehrten Seite des Stempelkörpers ist ein elastisches Druckkissen zur örtlichen elastischen Verformung des Stempelkörpers vorgesehen.

Der Erfindung liegt die Aufgabe zugrunde, einen Prägestempel der eingangs genannten Art zum Heiß- oder Kaltprägen zu schaffen, bei welchem eine Zurichtung entbehrlich ist.

Diese Aufgabe wird erfindungsgemäß durch die Merkmale des Anspruches 1 gelöst. Bevorzugte Aus- bzw. Weiterbildungen des erfindungsgemäßen Prägestempels sind in den Unteransprüchen gekennzeichnet.

Durch den mehrlagigen Aufbau weist der erfindungsgemäße Prägestempel eine derartige Flexibilität auf, dass auf eine Zurichtung mit Hilfe geeigneter Materialien unter dem jeweils zu beprägenden Substrat oder Prägestempel in vorteilhafter Weise verzichtet werden kann.

Bei diesem Kleber handelt es sich vorzugsweise um einen Epoxidharzkleber.

Beispielsweise beträgt die Wanddicke der Nutzlage 2 mm und die Wanddicke der mindestens einen Zwischenlage 1,5 mm. Selbstverständlich ist es auch möglich, dass die Nutzlage und die mindestens eine Zwischenlage andere Wanddicken besitzen. Die Wanddicke der Nutzlage, die Wanddicke der mindestens einen Zwischenlage und die Wanddicke der Basislage werden vorzugsweise an den jeweiligen Verwendungszweck des erfindungsgemäßen Prägestempels angepasst dimensioniert. Entsprechendes gilt für die Dicke der Verbindungsschichten zwischen den jeweils benachbarten Lagen des erfindungsgemäßen flexiblen Prägestempels. Die Flexibilität des erfindungsgemäßen Prägestempels kann auch durch die Anzahl der Lagen und die Wanddicke derselben wunschgemäß eingestellt werden. Die gewünschten Eigenschaften des erfindungsgemäßen Prägestempels sind also durch die Auswahl und die Dimensionierung der Lagen wunschgemäß einstellbar, d.h. an den jeweiligen Einsatz- und Anwendungsbereich anpassbar.

Bei dem erfindungsgemäßen Prägestempel kann die Oberflächenstruktur der Nutzschicht eine maximale Tiefe besitzen, die maximal der Wanddicke der Nutzschicht entspricht, oder kleiner als diese ist. Desgleichen ist es möglich, dass die Oberflächenstruktur der Nutzlage eine maximale Tiefe besitzt, die größer ist als die Wanddicke der Nutzlage, so dass die Oberflächenstruktur in die mindestens eine Zwischenlage hineinreicht.

Bei einem erfindungsgemäßen Prägestempel mit den üblichen Dimensionen bekannter kompakter einteiliger Prägestempel hat es sich als vorteilhaft erwiesen, wenn zwischen der Nutzlage und der Basislage zwei oder mehr als zwei Zwischenlagen vorgesehen sind.

Die Nutzlage und die mindestens eine Zwischenlage sowie die Basislage des erfindungsgemäßen Prägestempels bestehen entweder aus den gleichen Metallen oder Metalllegierungen. Desgleichen ist es möglich, dass die Nutzlage und die mindestens eine Zwischenlage sowie die Basislage aus unterschiedlichen Metallen oder Metalllegierungen bestehen. Bei dem erfindungsgemäßen Prägestempel können für die Nutzlage, die mindestens eine Zwischenlage und die Basislage beispielsweise Messing, Kupfer, Stahl oder dergleichen zur Anwendung gelangen.

Weitere Einzelheiten ergeben sich aus der nachfolgenden Beschreibung eines in der Zeichnung schematisch und nicht maßstabgetreu geschnitten dargestellten Ausführungsbeispieles des erfindungsgemäßen Prägestempels.

Die Figur zeigt einen Prägestempel 10 mit einer Nutzlage 12, die mit einer Oberflächenstruktur 14, 16 ausgebildet ist. Bei der Oberflächenstruktur 14 handelt es sich um eine vertiefte Oberflächenstruktur und bei der Oberflächenstruktur 16 handelt es sich um eine abwechselnd vertiefte und erhabene Oberflächenstruktur. Die Oberflächenstrukturen 14 und 16 besitzen eine maximale Tiefe, die kleiner ist als die Wanddicke der Nutzschicht 12. Diese beträgt beispielsweise 2 mm.

Der Prägestempel 10 weist außerdem eine Basislage 18 auf, deren Wanddicke beispielsweise ebenfalls 2 mm beträgt.

Zwischen der Basislage 18 und der Nutzlage 12 sind zwei Zwischenlagen 20 vorgesehen. Die Nutzlage 12, die Zwischenlagen 20 und die Basislage 18 sind miteinander mittels temperaturbeständiger flexibler Verbindungsschichten 22 verbunden, so dass sich insgesamt ein begrenzt flexibler Prägestempel 10 ergibt, so dass bei seiner Anwendung auf eine Zurichtung durch Unterlegen von geeigneten Materialien - in den jeweils erforderlichen Dicken - unter dem zu beprägenden Substrat oder dem Prägestempel verzichtet werden kann.

Bei den flexiblen Verbindungsschichten 22 handelt es sich vorzugsweise um dünne Kleberschichten aus einem Epoxidharzkleber.

Die oberflächenstrukturierte Nutzlage 12, die Zwischenlagen 20, die beispielsweise jeweils eine Wanddicke von 1,5 mm besitzen, und die Basislage 18 können aus den gleichen oder aus verschiedenen Materialien bestehen. Bei diesen Materialien kann es sich zum Beispiel um Messing, Kupfer, Stahl oder dergleichen handeln.

## Patentansprüche

1. Prägestempel mit einer Oberflächenstruktur zum Heiß- oder Kaltprägen, wobei der Prägestempel (10) eine Nutzlage (12) mit der Oberflächenstruktur (14, 16), eine Basislage (18) und zwischen der Nutz- und der Basislage (12 und 18) mindestens eine Zwischenlage (20) aufweist, wobei die Lagen (12, 20, 18) jeweils miteinander mittels einer temperaturbeständigen flexiblen Kleber- oder Elastomerschicht (22) verbunden sind,
**dadurch gekennzeichnet,**
**dass** die Nutzlage (12) eine Wanddicke besitzt, die größer ist als die Wanddicke der mindestens einen Zwischenlage (20), und dass die Nutzlage (12), die mindestens eine Zwischenlage (20) sowie die Basislage (18) aus Metallen oder Metalllegierungen bestehen.

2. Prägestempel nach Anspruch 1,
**dadurch gekennzeichnet,**
**dass** die Kleberschicht (22) aus einem Epoxidharzkleber ausgebildet ist.

3. Prägestempel nach Anspruch 1 oder 2,
**dadurch gekennzeichnet,**
**dass** die Oberflächenstruktur (14, 16) der Nutzlage (12) eine maximale Tiefe besitzt, die maximal der Wanddicke der Nutzlage (12) entspricht.

4. Prägestempel nach Anspruch 1 oder 2,
**dadurch gekennzeichnet,**
**dass** die Oberflächenstruktur (14, 16) der Nutzlage (12) eine maximale Tiefe besitzt, die größer ist als die Wanddicke der Nutzlage (12) und in die mindestens eine Zwischenlage (20) hineinreicht.

5. Prägestempel nach einem der Ansprüche 1 bis 4,
**dadurch gekennzeichnet,**
**dass** zwischen der Nutzlage (12) und der Basislage (18) zwei oder mehr als zwei Zwischenlagen (20) vorgesehen sind.

6. Prägestempel nach einem der Ansprüche 1 bis 5,
**dadurch gekennzeichnet,**
**dass** die Nutzlage (12) und die mindestens eine Zwischenlage (20) sowie die Basislage (18) aus den gleichen Metallen oder Metalllegierungen bestehen.

7. Prägestempel nach einem der Ansprüche 1 bis 5,
**dadurch gekennzeichnet,**
**dass** die Nutzlage (12) und die mindestens eine Zwischenlage (20) sowie die Basislage (18) aus unterschiedlichen Metallen oder Metalllegierungen bestehen.

## Claims

1. Embossing stamp having a surface structure for hot or cold embossing, wherein the embossing stamp (10) has a use layer (12) having the surface structure (14, 16), a base layer (18) and at least one intermediate layer (20) between the use and the base layer (12 and 18), wherein the layers (12, 20, 18) are connected to one another respectively by means of a temperature-resistant, flexible adhesive or elastomer layer (22),
**characterised in that**,
the use layer (12) has a wall thickness which is greater than the wall thickness of the at least one intermediate layer (20), and that the use layer (12), the at least one intermediate layer (20) and the base layer (18) consist of metals or metal alloys.

2. Embossing stamp according to claim 1,
**characterised in that**,
the adhesive layer (22) is formed from an epoxy resin adhesive.

3. Embossing stamp according to claim 1 or 2,
**characterised in that**,
the surface structure (14, 16) of the use layer (12) has a maximum depth which corresponds to the maximum wall thickness of the use layer (12).

4. Embossing stamp according to claim 1 or 2,
**characterised in that**,
the surface structure (14, 16) of the use layer (12) has a maximum depth which is greater than the wall thickness of the use layer (12) and extends into the at least one intermediate layer (20).

5. Embossing stamp according to one of claims 1 to 4,
**characterised in that**,
two or more than two intermediate layers (20) are provided between the use layer (12) and the base layer (18).

6. Embossing stamp according to one of claims 1 to 5,
**characterised in that**,
the use layer (12) and the at least one intermediate layer (20) as well as the base layer (18) consist of the same metals or metal alloys.

7. Embossing stamp according to one of claims 1 to 5,
**characterised in that**,
the use layer (12) and the at least one intermediate layer (20) as well as the base layer (18) consist of different metals or metal alloys.

## Revendications

1. Poinçon pour estampage à chaud ou à froid doté d'une structure de surface, sachant que le poinçon (10) présente une couche d'usure (12) pourvue de la structure de surface (14, 16), une couche de base (18), et entre la couche d'usure et la couche de base (12 et 18) au moins une couche intermédiaire (20), sachant que les couches (12, 20, 18) sont respectivement reliées les unes aux autres au moyen d'une couche de colle ou d'une couche élastomère (22) flexible résistante aux températures,
**caractérisé en ce que** :
la couche d'usure (12) présente une épaisseur plus importante que l'épaisseur de la couche intermédiaire (20) au moins au nombre de une, et **en ce que** la couche d'usure (12), la couche intermédiaire (20) au moins au nombre de une ainsi que la couche de base (18) sont constituées de métaux ou d'alliages de métaux.

2. Poinçon selon la revendication 1,
**caractérisé en ce que** :
la couche de colle (22) est réalisée à partir d'une colle à base de résine époxy.

3. Poinçon selon la revendication 1 ou 2,
**caractérisé en ce que** :
la structure de surface (14, 16) de la couche d'usure (12) présente une profondeur maximale qui correspond au maximum à l'épaisseur de la couche d'usure (12).

4. Poinçon selon la revendication 1 ou 2,
**caractérisé en ce que** :
la structure de surface (14, 16) de la couche d'usure (12) présente une épaisseur maximale plus importante que l'épaisseur de la couche d'usure (12) et va jusqu'à la couche intermédiaire (20) au moins au nombre de une.

5. Poinçon selon l'une quelconque des revendications 1 à 4,
**caractérisé en ce que** :
deux couches intermédiaires (20) ou plus sont prévues entre la couche d'usure (12) et la couche de base (18).

6. Poinçon selon l'une quelconque des revendications 1 à 5,
**caractérisé en ce que** :
la couche d'usure (12) et la couche intermédiaire (20) au moins au nombre de une ainsi que la couche de base (18) sont constituées des mêmes métaux ou des mêmes alliages de métaux.

7. Poinçon selon l'une quelconque des revendications 1 à 5,
**caractérisé en ce que** :
la couche d'usure (12) et la couche intermédiaire (20) au moins au nombre de une ainsi que la couche de base (18) sont constituées de métaux ou d'alliages de métaux différents.
